# EUROPÄISCHE PATENTSCHRIFT

(11) **EP 3 280 900 B1**
(45) Veröffentlichungstag und Bekanntmachung des Hinweises auf die Patenterteilung: **30.06.2021**
(21) Anmeldenummer: 16736768.9
(22) Anmeldetag: 14.03.2016
(51) Int. Cl.: F02G 1/043

(54) **MEMBRAN-STIRLINGMASCHINE**
MEMBRANE STIRLING ENGINE
MOTEUR STIRLING À MEMBRANE

(30) Priorität: 13.03.2015 DE 102015003147
(43) Veröffentlichungstag der Anmeldung: 14.02.2018
(73) Patentinhaber: Kleinwächter, Jürgen, 79400 Kandern (DE)
(72) Erfinder: Kleinwächter, Jürgen, 79400 Kandern (DE)
(74) Vertreter: FARAGO Patentanwälte
(86) Internationale Anmeldenummer: PCT/DE2016/000108
(87) Internationale Veröffentlichungsnummer: WO 2016/146096

(56) Entgegenhaltungen:
- WO-A1-01/63186
- WO-A2-2011/153979
- DE-A1- 2 904 762
- FR-A- 1 007 422
- GB-A- 2 014 668
- GB-A- 2 296 047
- JP-A- 2008 151 086
- US-A- 3 478 695
- US-A- 3 597 766
- US-A- 4 490 974

## Beschreibung

Die Erfindung betrifft eine Membran-Stirlingmaschine.

Klassische Stirlingmotoren bestehen aus Anordnungen starrer, druckfester, gasgefüllter Zylinder, Wärmetauschern zum Erhitzen und Abkühlen des hermetischen eingeschlossenen Arbeitsgases, Verdrängerkolben zum periodischen verschieben des Arbeitsgases von der kalten zur heißen Seite und zurück, einem zwischengeschalteten Wärmeregenerator, sowie Arbeitskolben zur Übertragung der durch thermische Druckfluktuationen des Gases generierten Arbeit nach außen.

Im PV-Diagramm (*Fig*.*1*) ist der Stirling Motor durch 4 Prozessschritte gekennzeichnet:
1-2 isotherme Expansion des Gases auf der heißen Seite unter Arbeitsabgabe;
2-3 isochore Verschiebung des heißen Arbeitsgases durch den Regenerator in den kalten Raum.
3-4 isotherme Kompression des kalten Arbeitsgases unter Arbeitsaufwand;
4-1 isochore Verschiebung des Arbeitsgases durch den Regenerator in den heißen Raum.

Bei gutem Wärmetausch der Erhitzer bzw. Kühlwärmetauscher in das Arbeitsgas (gut bedeutet hier ein möglichst geringes ΔT zwischen Wärmetauschertemperatur und Gastemperatur), gutem Regenerator (dieser muss eine große Oberfläche aufweisen, wenig Druckverlust für das durchströmende Gas erzeugen, den Wärmeinhalt des Gases periodisch zwischenspeichern und wieder abgeben, in Längsrichtung einen linearen Temperatur Koeffizienten besitzen), minimalem Totvolumina und kleinstmöglicher Verschiebearbeit zum Hin-und Herbewegen des Arbeitsgases, nähert sich der Wirkungsgrad des Stirlingmotors dem einer idealen Camot-Maschine mit ${η}_{c} = \frac{{T}_{h} - {T}_{n}}{{T}_{h}} = 1 - \frac{{T}_{n}}{{T}_{h}}$ $η = 1 - \frac{Tu}{To}$
Tu, Tn = untere Temperatur in Kelvin
To, Th = obere Temperatur in Kelvin

In der Praxis existierender Stirlingmaschinen werden jedoch maximal 50 % des theoretischen Carnot Wirkungsgrades aufgrund folgender Einschränkungen erzielt:
1. Großes ΔT zwischen den Wärmetauschern und dem Arbeitsgas.
2. Keine isotherme Expansion und Kompression
3. Unvermeidliche Totvolumina beispielsweise durch Rippenwärmetauscher und geometrische Beschränkungen zwischen starren Verdrängerkolben, Zylinderwänden, Strömungskanälen, usw.

Einen Membran-Stirlingmotor ist aus JP 2008 151086 oder WO 01/63186 A1 bekannt.

Der vorliegenden Erfindung liegt die Aufgabe zugrunde, dem Stand der Technik eine Alternative oder Verbesserung zur Verfügung zu stellen.

Diese Aufgabe löst eine Membran-Stirlingmotor mit den Merkmalen des unabhängigen Patentanspruchs 1.

Optionale Merkmale sind den Unteransprüchen und der Beschreibung sowie den Figuren zu entnehmen.

Insbesondere haben die Erfinder als Problem aus dem Stand der Technik identifiziert, dass der ideale thermodynamische Prozess davon ausgeht, dass die Entspannung isotherm verläuft. Dem sich entspannenden Medium muss also während des Entspannens Wärme zugefügt werden. In der Erfindung ist eine Blase vorgesehen. Der Druck ist innen und außen gleich, daher geht die erforderliche Verformungsarbeit gegen Null.

Die erfindungsgemäße Stirlingmaschine hat eine besondere, spezifische Bauart:
Das Arbeitsgas der Stirlingmaschine befindet sich sowohl in ihrem heißen Teil als auch in ihrem kalten Teil in Membranhüllen mit vernachlässigbarer Biegesteifigkeit, die an einem Ende hermetisch geschlossen sind und mit ihrem offenem Ende dicht abschließend, in den heißen, bzw. kalten Raum eines Regeneratorkastens, münden.

Das zu erwärmende Gas befindet sich hierbei in beispielsweise Beuteln, die von dünnwandigen Membranhüllen vernachlässigbarer Biegsteifigkeit gebildet werden. Diese Membranbeutel schließen das Arbeitsgas hermetisch ein und münden jeweils an ihrer Stirnseite in den Regeneratorkasten. Die rechts und links vom Regeneratorkasten angeordneten Membranbeutel bilden zusammen mit diesem eine gasdichte Einheit. Es wird soviel Gas eingefüllt wie dem Gasvolumen des Regeneratorkastens und der Hälfte des maximalen Volumens beider Beutel entspricht.

Die Membranbeutel befinden sich in einer Immersion von heißer bzw. kalter Flüssigkeit. Der Regeneratorkasten trennt den heißen Flüssigkeitsraum vom kalten Flüssigkeitsraum.

Die gesamte Einheit von gasgefüllten Membranbeuteln, Regeneratorkasten und wärmeübertragender heißer oder kalter Flüssigkeit befindet sich ihrerseits in einem geschlossenen, flüssigkeitsdichtem und druckfestem Gehäuse.

Der heiße Flüssigkeitsraum, so wie auch der kalte Raum sind mit Hydraulikkolben (oder ähnlichen technischen Mitteln wie Faltenbälgen, hydraulischen Kissen und Ähnlichem) versehen, die exakt das Volumen Flüssigkeit verdrängen können, das der Hälfte des maximalen Gasvolumens in den Membranbeuteln entspricht.

Die sowohl auf der heißen als auch auf der kalten Seite des druckfesten Gehäuses angeordneten Hydraulikkolben sind über einen Excenter so miteinander verbunden, dass sie sich mit einer entsprechenden Phasenverschiebung (typisch: 90°) zueinander bewegen. Die rotierende Achse des Excenters (oder einer äquivalenten technischen Vorrichtung, wie eine Taumelscheibe oder eine Kurvenscheibe) ist mit einem Schwungrad versehen. Die beschriebene Konfiguration entspricht einem Stirling Motor der alpha-Bauweise.

In *Fig.2* ist der Aufbau des erfindungsgemäßen Membran Stirlingmotors in alpha-Bauweise dargestellt.
1) Membranbeutel, gefüllt
1a) Membranbeutel, auf Volumen Null kollabiert
2) Hydraulikverdränger +Arbeitskolben im oberen Totpunkt
2a) Hydraulikverdränger +Arbeitskolben im unteren Totpunkt
3) heißes Fluid
3a) Kaltes Fluid
4) Ex-Center Getriebe
5) Schwungrad
6) Regeneratorkasten

Erfindungsgemäß vermeidet der Membran Stirlingmotor die erwähnten Schwächen klassischer Stirlingmotore (großes ΔT zwischen Wärmetauschern und Arbeitsgas; polytrope Expansion und Kompression des Arbeitsgases statt Isothermie; Totvolumina) aufgrund folgender Effekte:
1.) sehr gute Wärmeübertragung von heißem, bzw. kaltem Fluid durch die dünne Membran ins Arbeitsgas.
2.) Der pulsierende Membranbeutel bewirkt eine periodische Umkehr der Strömungsrichtung des Gases in den Membranbeuteln. Dies führt zu einer guten Durchmischung des Gaskörpers und einem guten Wärmeeintrag über die Membranwände.
3.) Die pulsierenden Beutel kollabieren periodisch unter der Wirkung der gleichmäßig auf sie wirkenden hydrostatischen Kraft der umgebenden Flüssigkeit gegen Null. Dabei wird regelmäßig eine Geometrie der Beutel durchlaufen (geringe Dicke), die den Bedingungen von Mikrowärmetauschern mit den typischen stark erhöhten Wärmetauschwerten von der Wand in das Gas, entsprechen.

Die kombinierte Wirkung dieser drei Effekte führt zu einem deutlich besseren Gesamtwärmeübergang verglichen mit klassischen, starren Wärmetauschern. Dies wiederum führt zu höheren flächenspezifischen Leistungen der Wärmeübertragung und damit zu kleineren Temperaturdifferenzen zwischen erhitzender oder abkühlender Flüssigkeit und dem Arbeitsgas.

In der Ausführungsform der *Fig. 2* sind zylindrische Schläuche als Membranbeutel ausgeführt.

Die Tatsache, dass der durch die dünne, pulsierende Membran des Gasbeutels mit der heißen oder kalten Flüssigkeit getauschte Wärmestrom sehr effektiv ist, führt in Verbindung mit der um Größenordnung höheren Wärmekapazität der Flüssigkeit im Vergleich zum Arbeitsgas zur gewünschten Isothermalisierung während der Expansion bzw. der Kompression des Arbeitsgases (*Fig.1*).

In *Fig.3* wird anhand eines einzelnen Membranbeutels das Prinzip des "pulsierenden" Wärmetauschers-Verdrängers visualisiert.

Der dritte, gravierende Nachteil klassischer Stirlingmotoren, die Unvermeidbarkeit von Leistungs-und Wirkungsgrad mindernder Totvolumina, wird aufgrund der Topologie pulsierender, gasgefüllter Membranbeutel mit dünnen Wänden vernachlässigbarer Biegsteifigkeit, die vom hydraulischen Druck der sie umgebenden Flüssigkeit gleichmäßig verformt werden, grundsätzlich vermieden.

Der Membranbeutel ist mit Federhalterungen an seinen Stirnseiten gehalten.

Die Maschine verschiebt den Inhalt des Membranbeutels geschickt, außerdem ist der Membranbeutel ein sehr guter Wärmetauscher. Denn der Membranbeutel wird wann immer er flachgelegt ist zu einem Micro-Wärmetauscher.

Typischerweise werden hierzu, wie schematisch aus *Fig.4* hervorgeht, die dünnen Membrane als ebene Flächen auf Rahmen aufgespannt. Die Rahmen weisen um Ihren inneren Rand herum Strukturen auf, denen sich die Membrane bei ihrem Zusammendrücken sanft und ohne Hinterlassung von Totalvolumina anschmiegen. Ähnliche Anpassungsprofile sind in den Bereichen, wo die Membranbeutel über starre Endprofile gasdicht an den Regeneratorkasten angeschlossen sind, ausgebildet.
1) Anschmiegestruktur
2) Spannrahmen
3) Membran komplett kollabiert
4) Membran im aufgeblasenem Zustand
5) Membran als ebene Fläche über Rahmen gespannt

Die in *Fig. 4* schematisch dargestellte Ausbildung eines Membranbeutels durch Einspannung zweier ebener Membrane in einen Rahmen ist besonders vorteilhaft, weil sich auf diese Weise ganze "Stapel" von Membranbeuteln in dichtest gepackter Form mit dem Regeneratorkasten verbinden lassen und damit die Leistung der Maschine gesteigert werden kann. *Fig.5*.

Um mögliche Berührungen einzelner Membranbeutel bei ihrer Expansion und damit Unterbrechungen der Vollflächigen Umströmung der Membranbeutel mit der Flüssigkeit, zu vermeiden, werden erfindungsgemäß geeignete Gitter zwischen jeweils zwei Membranbeutel angebracht. Diese werden in die mechanischen Rahmenkonstruktion, die zur Aufnahme der "Membranbeutelstapel" dienen, mit eingebaut. *Fig.6**.*

Die bisher geschilderte, bevorzugte Variante des erfindungsgemäß Membran Stirlingmotors unter Nutzung von plattenförmigen Stapeln rahmengestützer, gasgefüllter Membranbeutel, ist besonders günstig unter Nutzung dünner Elastomermembrane zu realisieren. Besonders geeignet sind hier spezielle, temperaturstabilisierte Silikone, insbesondere fluorierte Silikone, die für Dauertemperaturen bis 250°C einsetzbar sind.

Wie geschildert soll die neuartige Membranbauweise einer Stirlingmaschine deutlich höhere Carnot-Realisierungsgrade erreichen, als bisherige Maschinen, die maximal 50% des Carnot-Wirkungsgrades erreichen.

Isotherm operierende Maschinen mit geringer Temperaturspeicherung zwischen dem Arbeitsgas und dem Erhitzer bzw. Kühlerfluid, mit minimalem Totvolumen und geringstmöglicher Verdrängerantriebsleitung (durch hydrostatische Verformung dünner Membrane), sollten Realisierungsgrade von 80% und mehr zulassen. Dies erlaubt es, schon bei relativ geringem Erhitzertemperaturen gute mechanische Wirkungsgrade zu erreichen.

Dies sei an einem Beispiel verdeutlicht: Wählt man als Erhitzerfluid Wasser bei 200°C und 15 bar Druck, und als Kühlfluid Wasser bei 40°C und 15 bar Druck (die Membranbeutel sind mit Druckluft von 15 bar gefüllt), ergibt sich bei einem 80% Carnot Realisierungsgrad ein erzielbar thermisch-mechanischer Wirkungsgrad der Maschinen von: ${η}_{therm . mech .} = 0,8 \times 1 - \frac{313}{473} = 0,8 \times 0,34 = {0,27}_{_}$

In Verbund mit einem guten elektrischen Generator ist damit ein Verstromungswirkungsgrad von ca. 0,25 erreichbar - ein Wert, der vom klassischen Maschinen nur bei deutlich höheren Temperaturen erzielbar ist.

Damit lässt sich nicht nur problemlos solar realisierbare Mitteltemperaturwärme mit einfachen Stoffen (Wasser, Luft, Stahl, Silikon) einfach und effizient in mechanische Energie und elektrischen Strom wandeln, sondern auch eine Vielzahl von Wärmequellen wie Industrieabwärme oder geothermische Wärme, nutzen.

Ein weiterer Vorteil des relativ niedrigen Temperaturniveaus eröffnet die Möglichkeit, einfache Druckwasserwärmespeicher zur kostengünstigen Speicherung solarer Wärme und damit zum solaren rund um die Uhr Betrieb solcher Maschinen (Kraft und Stromautonomie) zu nutzen.

Dieselben Zusammenhänge machen es möglich, mit dem erfindungsgemäßen Membran Stirlingmotor auch Wärmepotentiale wesentlich geringerer Temperatur, wie zum Beispiel Geothermiewärme oder Wärme von normalen Sonnenflachkollektoren von unter 100°C mit Wirkungsgraden von ca. 10% zu verstromen.

Da Stirlingmotore reversibel als Kältemaschine und Wärmepumpe nutzbar sind, jedoch aufgrund der Restriktion teurer und relativ leistungsarmer Wärmetauscher der klassischen Bauweise dieses Prinzip nur für sehr große Temperaturunterschieder (Cryogenic cooling) bisher technisch nutzen konnten, eröffnen reversible (mechanisch angetriebene) Membran Stirlingmotore der erfindungsgemäßen Bauart sehr gute neue Möglichkeiten.

Thermodynamisch sind solche Maschinen den heute eingesetzten Kompressionskältemaschinen bezüglich Kälte -und Leistungsziffern grundsätzlich überlegen. Ein weiterer Vorteil gegenüber dem Stand der Technik ist in der Tatsache begründet, dass solche Kältemaschinen/Wärmepumpen ohne klimagefährdende Kältemittel auskommen und lediglich mit Luft, Wasser, Frostschutzmittel und herkömmlichen Strukturmaterialien (Stahl oder faserverstärkte Kunststoffe) auskommen.

Dasselbe positive Argument kommt auch und insbesondere bei Solaranlagen mit kombinierten Wärmespeichern zur Realisierung von autonomen "Insellösungen" zum tragen.

Im Gegensatz zur Photovoltaik, die auf strategische und seltene, zudem umweltbelastende Materialien, insbesondere bei der Speicherung der elektrischen Energie (Blei, Cadmium, Lithium, u ä.) zurückgreifen muss, liegt der Vorteil der Membran Stirlingmaschinen gerade darin, nur reichlich vorhandene, kostengünstige und umweltfreundliche Materialien zu benötigen, und im Falle der Speicherung drucklose (T<100°C) oder Druckwasserspeicher (T>100°C) nutzen.

Im Gegensatz zur Photovoltaik, die grundsätzlich nur elektrische Energie zur Verfügung stellt, hat der Einsatz thermischer Maschinen den weiteren Vorteil automatisch Kraft, Elektrizität, Kälte oder Wärme und Abwärme (Kraft-Wärmekopplung) zur Verfügung zu stellen und damit viel besser die gesamte Palette dezentrale benötigter Energieformen zur Verfügung zu stellen.

Im Verbund mit den erwähnten Wärmespeichern (die auch als latent- oder thermochemische Speicher oder unter Nutzung von Biomasse/Gas, realisiert werden können) ist damit lokale Autonomie ohne den nötigen Rückgriff auf die aufwändigen Stromverteilungsnetze der zentralen Energieversorgung, möglich.

Während bis hierher die grundsätzlich zu favorisierenden Nieder-und Mitteltemperatur Anwendungen des Membran Stirlingmotors unter Verwendung von Wasser, Luft, Silikon oder anderer geeigneter Membranen, wie zB Polyurethan Elastomeren) beschrieben wurden, die aus stofftechnischen Gründen ihre obere Temperaturbeschränkung bei ca. 200°C finden und damit auf maximale Stromerzeugungwirkungsgrade von ca. 25% beschränkt sind, sind mit Sondermaterialien der Membrane und der Betriebsflüssigkeiten mit dem Membran Stirlingmotor auch grundsätzlich höhere Temperaturen und Wirkungsgrade möglich.

Wird beispielsweise als Betriebsflüssigkeit hochwertiges Silikon Thermoöl im Temperaturbereich von ca. 400°C eingesetzt und für die Membrane temperaturfeste Compound Materialien (Carbon-Fasern mit Carbon Membranen, oder spezielle Elastomere) verwendet, lassen sie, bei einer Kühltemperatur von 40°C Wirkungsgrade realisieren. ${η}_{therm . mech .} = 0,8 \times 1 - \frac{313}{673} = 43 %$

Solare thermische Maschinen werden jedoch nur dann das Potential haben, die inhärent, verschleißfreien solaren Halbleiter (Photovoltaik, Thermoelektrik) zu konkurrenzieren, wenn sie preiswert herstellbar und extrem langlebig und wartungsarm sind. Durch die Materialwahl ist das Preisziel erreichbar. Das Prinzip der hydrostatischen, sanften Verformung dünner, elastischer Membrane mit relativ niedrigen Arbeitsfrequenzen (einige Hertz) bietet grundsätzlich-im Gegensatz zu den etablierten Technologien mit klassischen mechanisch bewegter Verdrängern und nötigen Dichtungen, das Potenzial extremer Langlebigkeit.

Das Prinzip des Membran Stirlingmotors ist jedoch nicht auf die beschriebene, bevorzugte Topologie von Membranfolienbeuteln beschränkt. Wie aus *Fig.7* hervorgeht können beispielsweise auch dünnwandige Schläuche in verschiedener Konfiguration zum Einsatz kommen. Diese können erfindungsgemäß so faserumwickelt sein, dass sie im entfalteten Zustand bei kreisrundem Querschnitt druckfest sind, und trotzdem (aufgrund ihrer vernachlässigbaren Biegsteifigkeit) quasi kraftfrei hydrostatisch verformbar sind.

Solche Schläuche lassen sich, wie aus *Fig.8* hervorgeht, ohne die Notwendigkeit der Einspannung in Rahmenkonstruktionen wie bisher geschildert, und ohne die Notwendigkeit formbegrenzender Zwischengitter, in einem Stirlingmotor integrieren.
1) Faserumwickelte Schläuche, entfaltet
2) Faserumwickelte Schläuche, flächig kollabiert
3) Federn
4) Heißes Fluid
5) Kaltes Fluid
6) Regeneratorzwischenraum

Eine weitere, besonders einfache Ausbildung des Membranstirlingmotors kann durch die Verwendung von vom heißen in den kalten Raum durchgehenden Folienschläuchen realisiert werden. Die (möglichst breiten) Folienschläuche werden an ihren offenen Enden durch mechanische Klemmleisten linienförmig geschlossen. An diesen werden sie mittels Federn an der Wand des heißen bzw. kalten Fluidraumes befestigt. In der Mittelzone der Schläuche sind diese mit Regeneratormaterial befüllt. Der heiße Fluidraum wird hierbei vom kalten Fluidraum durch einen von zwei wärmeisolierenden Platten gebildeten Zwischenraum getrennt. Durch entsprechende Schlitze in diesen Platten werden die Folienschläuche hindurchgeführt (*Fig.9*).
1) Schlauch, entfaltet
2) Schlauch, kollabiert
3) Regeneratormaterial im Schlauch
4) Heißes Fluid
5) Kaltes Fluid
6) Isolierende Wände, durch die die Schläuche hindurch geführt werden

Der Zwischenraum zwischen den Platten ist mit Wasser gefüllt, dass mit einem Gelbildner so dotiert ist, dass keine Wärmekonvektion in dieser Zwischenzone auftritt.

Eine derartige Ausführungsform des Membran Stirlingmotors ist besonders gut für drucklose, in die Erde gebaute große Maschinen geeignet.

In *Fig.10* ist eine solche Maschine schematisch dargestellt. Dabei wird in die Erde eine quadratische Grube eingebracht. Die Wände dieser Grube werden thermisch isoliert - typischerweise mit einem unverrottbaren, geschlossenporigen Isolationsmaterial wie Schaumglas.

Durch den in der Mitte der Grube installierten Zwischenkanal, der aus zwei vertikalen Schaumglaswänden besteht, wird die Grube in zwei identische große Kammern unterteilt, von deren eine mit heißem Wasser, die andere mit kaltem Wasser gefüllt wird. Der Zwischenkanal ist ebenfalls mit Wasser gefüllt, das mit einem Gelbildner so dotiert wird, dass das Wasser zum Gel wird. Auf diese Weise stabilisiert das Gelförmige Wasser zwar mechanisch den Zwischenkanal gegen die vom Stirlingzyklus generierten Druckschwankungen in den zwei Arbeitskammern, aber transportiert keine Wärme mehr durch Konvektion. Dies ist wichtig, damit der lineare Temperaturkoeffizient, der sich während des Betriebes in den Regeneratoren aufbaut, nicht zerstört wird.

Auf den Oberseiten der heißen und der kalten Arbeitskammern sind zwei mechanisch stabile, wärmeisolierte kreisförmige Arbeitskolben angeordnet. Diese hängen in einem großen Reifen, dessen eine Lippe mit dem Kolben an seiner Peripherie dicht verbunden ist während die andere Lippe an einem ebenfalls kreisförmigen Profil der heißen oder kalten Kammer dicht verbunden ist. Der Reifen erfüllt auf diese Weise die Funktion eines robusten "Kolbenringes", der den oszillierenden Kolben hermetisch zwischen dem Innenraum (Wasser) und dem Außenraum (Luft) dichtet.

Die periodische, vertikale Oszillation der Arbeitskolben dient zwei Funktionen:
1. der Auskoppelung der vom Stirling Zyklus erzeugten mechanischen Energie über ein Kurbelgetriebe und ein Schwungrad.
2. Der periodischen Verdrängung des Arbeitsgases in den Membranbeuteln durch hydrostatische Koppelung.

Heisse und kalte Seite pumpen sich über Rückschlagventile aufgrund des vom positiven zum negativen Druck schwankenden Innendruck sowohl Wasser aus dem heißen Speicher als auch aus dem kalten Speicher.

In *Fig.11* wird dargestellt, wie ein hydraulischer Hilfskolben dazu genutzt wird, den Phasenwinkel zwischen dem heißen und dem kalten Arbeitskolben kontinuierlich zu verstellen. Dies dient drei Zwecken:
1. Um beim Starten des Motors keine Kompressionsarbeit leisten zu müssen, wird für diesen Startzyklus der Phasenwinkel auf 180° gestellt.
2. Pulsatormaschinen der beschriebenen Bauart (atmosphärisch, Temperatur <100°C) eignen sich besonders gut als kontinuierlich arbeitende Grundlastmaschinen, die ihre thermische Antriebsenergie aus großen Heißwasserspeichern ("Quelle") und großen Kaltwasserspeichern("Senke") erhalten. Sie sind -wie bereits geschildert- dazu in der Lage rund um die Uhr elektrischen Strom, mechanische Energie für vielfältige Zwecke sowie Kälte und Wärme (reversibel arbeitende Pulsatormaschine) zu liefern. Um das Lastprofil an das zeitlich schwankende Bedarfsprofil anzupassen, wird der Phasenwinkel entsprechend angepasst.
3. Die Temperaturen in den Wärmespeichern unterliegen zeitlichen Schwankungen. Zu jeder Temperatur gehört ein optimaler Phasenwinkel. Dieser kann über den hydraulischen Hilfskolben automatisch eingestellt werden.
   1) Schwungrad
   2) Verstellzylinder
   3) Pleuel
   4) Auswuchtgewicht
      αₘₐₓ = 180° Leistung null
      αₘᵢₙ = 120° Leistung max für 90°C

Die bisher geschilderten Ausgestaltungen des erfindungsgemäßen Pulsator Stirlingmotors nutzen zur Verschiebung des Arbeitsgases Kolben, die durch periodische Verschiebung des Wärmefluides in den Arbeitsräumen die stufenlose Be- und Entleerung des Arbeitsgases in den Membranbeuteln durch hydrostatische Koppelung bewirken.

Erfindungsgemäß wird die Verdrängung des Fluides durch in den heißen und kalten Raum eingebrachte Membranlautsprecher oder Piezokristalle realisiert.

Die Phasenverschiebung zwischen heißem und kaltem Raum wird hierbei erfindungsgemäß durch eine entsprechende elektronische Ansteuerung der beiden Aktuatoren bewerkstelligt. Die Gewinnung elektrischer Energie wird durch einen dritten Lautsprecher (oder Piezokristall), der sich im kalten Flüssigkeitsraum befindet und die thermodynamisch erzeugten Druckschwankungen über Induktion in elektrischen Strom wandelt bewerkstelligt. Eine solche Anordnung mit Lautsprechern ist schematisch in *Fig.12* dargestellt.
1) "Lautsprecher" im heißem und kaltem Raum. Arbeiten elektronisch angesteuert in beliebiger Phasenverschiebung; typisch 90° für Stirling Prozess.
2) "Lautsprecher" invers als Stromgenerator arbeitend
3) Pulsatormembrane entfaltet
4) Pulsatormembrane kollabiert

Membran Pulsatormaschinen dieser Bauart benötigen keine mechanische Auskoppelung und sind aufgrund der hohen Arbeitsfrequenzen sehr klein.

Wie bisher beschrieben beruht das "Herzstück" des Membran Stirlingmotors auf flexiblen, dünnwandigen Beuteln: den Pulsatoren, die das Arbeitsgas beinhalten, periodisch verschieben sowie es isotherm erhitzen und abkühlen. Diese Pulsatoren ermöglichen wegen ihrer inhärenten Merkmale, insbesondere derjenigen der isothermen Kompression oder Expansion von Gasen, erfindungsgemäß auch die Realisierung anderer technischer Aggregate als die von Stirlingmaschinen.

Eine typische Anwendung dieser Art ist der "isotherme Hydrospeicher". In *Fig.13* ist ein klassischer Hydrospeicher schematisch dargestellt. Er dient typischerweise dazu, die zu gewissen Zeitpunkten in einem System anfallende Überschussenergie zwischenzuspeichern und zum Zeitpunkt, in dem das System Zusatzenergie benötigt, sie diesem wieder zuzuführen.

Ladung: Das Öl wird mit Druck in den Speicher gepumpt und verdichtet das Gas (n2) in der Gummiblase. Der Vorgang erfolgt adiabatisch.

Entladung: Das verdichtete Gas (n₂) expandiert und schiebt das Öl aus dem Speicher raus. Dieses unter Druck gesetzte Öl kann dann Aktuatoren wie Zylinder und Hydromotoren antreiben.

Ein Anwendungsbeispiel eines solchen Hydrospeichers ist ein Fahrzeug dessen Antriebswelle mit einer Hydraulikpumpe in der Weise gekoppelt ist, dass beim Bremsen des Fahrzeugs Öl gepumpt wird und dadurch das Gas im Speicher komprimiert. Die auf diese Weise in der "Gasfeder" zwischengespeicherte Energie kann dann, wenn das Fahrzeug in Folge beschleunigt werden soll, über die nun als Hyraulikmotor arbeitende Pumpe rückgewonnen werden und der Antriebswelle zugeführt werden.

Dieser an sich elegante, mit hoher Leistungsdichte arbeitende Energierückgewinnungsprozess hat allerdings einen systembedingte Schwachpunkt: die Kompression des Gases erfolgt adiabatisch. Die resultierende Erhitzung des Gases reduziert einerseits die in der Gasfeder zwischengespeicherte pneumatische Energie und belastet andererseits das Konststoffmaterial des Druckspeichers bzw. reduziert deswegen den maximale möglichen Druck.

Erfindungsgemäß kann nun der beschriebene Vorgang der Gaskompression isothermalisiert werden, indem zwischen Drucköl und zu komprimierendem Gas eine große Oberfläche zum Wärmetausch geschaffen wird. Wie in *Fig.14* dargestellt, presst ein Aktuator (5) (Pumpen, Kolben) das Fluid (2) (bevorzugt Hydrauliköl) in einen Druckbehälter, in dem sich eine genügend große Anzahl hermetisch geschlossener, mit Gas (N2, Luft, andere Gase) gefüllter Pulsatormembranbeutel (1) befinden. "Genügend große Anzahl" bezieht sich hier auf die Oberfläche der Pulsatorenbeutel. Diese wird so gemessen, dass die beim hydrostatischen Zusammendrücken entstehende Kompressionswärme in Gas gut an das umspülende Fluid, mit seiner um Größenordnungen höheren Wärmekapazität abgegeben wird und somit die erwünschte, quasi-isotherme Kompression erfolgt.

Beim reversiblen Vorgang drücken die durch die Pulsatoren realisierten "Gasfedern" das Fluid in umgekehrter Richtung durch den Aktuator, der nun nicht wie im vorangegangenen Arbeitstakt als Pumpe sondern als Expander (Arbeitsmaschine) wirkt und die pneumohydraulisch zwischengespeicherte Energie mit hohem Wirkungsgrad wieder in mechanische Energie rückwandelt. Die im Fluid aufgenommene Gaskompressionswärme wird dabei bei jedem Arbeitstakt über Kühler (3 und 4) dem Kreislauf entzogen.

Das geschilderte Zwischenspeichern von mechanischer Energie über relativ kurze Zeitintervalle, kann wie aus *Fig.15* hervorgeht in einer weiteren, erfindungsgemäßen technischen Nutzung des Pulsatorprinzips als isothermer Luftkompressor und Druckluftspeicher ausgebildet werden.

Bei dieser Anwendungsart sind die Pulsatorbeutel nicht hermetisch geschlossen sondern werden periodisch immer dann wenn das Fluid keinen Druck auf sie ausübt, mittels einer Hilfspumpe mit Umgebungsluft unter atmosphärischem Druck, gefüllt. Das Fluid, welches für diese Anwenden idealerweise Wasser ist, komprimiert im nächsten Arbeitstakt die Luft in den Pulsatorenbeuteln, die über ein Rückschlagventil in einen Druckluftspeicher strömt. Die bei der Kompression über die Pulsatorenoberfläche an das Wasser abgegebene Wärme wird beim Rückpumpen des Wassers in die nun saugende statt drückende Pumpe über einen Kühler rückgekühlt (aktiv oder passiv).

Der Vorgang wird so lange wiederholt, bis im Druckspeicher der gewünschte Druck herrscht.

Die Anordnung kann erfindungsgemäß auf folgende Weise in eine, aus dem Druckluftspeicher mit Energie versorgte isotherme Arbeitsmaschine erweitert werden: wie aus *Fig.15a* hervorgeht, wird hierzu periodisch über ein gesteuertes Ventil Druckluft aus dem Speicher in die Pulsatorenbeutel geleitet. Das Wasser, welches hierbei die bei der Expansion der Druckluft entstehende Kälte aufnimmt, wird über einen Wärmetauscher nacherwärmt und lässt den als Expander arbeitenden Aktuator mechanische Arbeit verrichten. Der Aktuatormotor wandelt hierbei seine oszillierende Bewegung über eine Kurbelwelle in rotierende Energie um. Ein Schwungrad zur Vergleichsmäßigung der Energieabgabe vervollständigt die Anordnung.
1) Ventil zum periodischen Befüllen der Pulsatoren mit Druckluft
2) Aktuator als Arbeitsmaschine mit Schwungrad und Generator

Ein kleiner Teil der Schwungradenergie wird genutzt, um nach der Expansion das Wasser wieder in die Pulsatorkammer zurück zu pumpen (Dieser Vorgang erfordert minimale Energie, da zu diesem Zeitpunkt die Pulsatorenbeutel ihre Luft in die Umgebung abblasen).

Der auf die beschriebene Weise isotherm arbeitende Luft-(Gas) Kompressor mit integriertem Druckluftspeicher und isotherm arbeitender Aktuatorkraftmaschine stellt insbesondere eine gute Möglichkeit zur verlustlosen Langzeitspeicherung solarer Energie dar. Nur wenn diese mit guter Ökonomie und unter Verwendung ökologische unbedenklicher und reichlich vorhandener Materialressourcen, realisiert werden kann, wird es möglich werden, die inhärente Stärke solarer Systeme, die Realisierung dezentraler autonomer Grundlastkraftwerke angepasster Größe, zu realisieren.

Druckluftspeicher mit einem Nominaldruck von ≥ 300 bar, die beim heutigen Stand der Technik problemlos mit leichten, faserumwickelten Polymerdruckspeichern realisert werden können, erreichen bei isothermer Be- und Entladung gespeicherte Energiedichten von ≥200 Wh/kg. Damit sind sie besser als die heutzutage favorisierten Li-Ionen Akkus (150Wh/kg) und besitzen im Vergleich zu diesen wesentlichen Vorteile:
keine strategisch wichtige Materialkomponenten - lediglich Wasser, Luft, Stahl, handelsübliche, recyclebare Membran
Schnelle Lade- und Entladezeiten
Tiefentladbar
Ökologisch sauber
Kostengünstiger
Nahezu unbegrenzter Zyklenzahl.

Die Antriebsenergie des isothermen Kompressors kann beispielsweise aus Photovoltaischen Modulen stammen. Die dann bei Bedarf dem Druckluftspeicher über den Aktuator entziehbare mechanische Energie hat, neben den oben im Vergleich zum elektrochemischen Speicher aufgelisteten Vorteilen, noch weitere spezifische Vorteile: zur Erzeugung von Wechsel- und -Kraftstrom sind keine Wechselrichter nötig - der rotierende Generator erzeugt diesen automatisch; bei Bedarf kann dem Aggregat direkt mechanische Energie entzogen werden.

Ganz besonders gut zum Antrieb der Kompressoreinheit eignet sich ein solar betriebener Membran Stirlingmotor wie er dieser Anmeldung zugrunde liegt.

Wählt man beispielsweise einen Membran Stirlingmotor mit 400°C oberer Temperatur, der die Wärme mit einem Wirkungsgrad von 43% verstromt, und Leichtbau-Sonnenkonzentratoren, die die Prozesswärme mit 80% Wirkungsgrad gewinnen, so beträgt der Wirkungsgrad Sonne zu Strom 34%. Bei einem Umlauf-Wirkungsgrad der isothermen Kompressors/Expanders von 80% steht dann die Verlustlos im Druckluftspeicher bevorratete Energie bei richtiger Dimensionierung (Sonnenkollektorfläche zu Speichervolumen) rund um die Uhr mit einem Gesamtwirkungsgrad von 34% x 0,8 = 27,2% zur Verfügung. Neben stationären, dezentralen solaren Grundlastkraftwerken sind mit der beschriebenen Technologie auch solare Drucklufttankstellen realisierbar.

In *Fig.16* ist schematisch dargestellt, wie Sonnenkonzentratoren (1) auf dem Dach der Garage den beschriebenen isothermen Kompressor (3) antreiben und große, feststehende Druckluftspeicher (4) befüllen. In zu betankenden Fahrzeug befinden sich kleinere Druckluftspeicher (bevorzugt als tragende Strukturelemente ausgeformte leichte Faserverbundbehälter). Diese Fahrzeugspeicher können über Druckluftleitungen von den fixen Speichern sehr schnell mit Druckluft "betankt" werden (5). Dem Fahrzeugspeichern zugeordnet sind isotherm arbeitende Aktuatoren wie im *Fig.16b* dargestellt. Diese betreiben bevorzugt vier in den Fahrzeugrädern integrierte, individuell ansteuerbare Hydromotore.

Neben dem beschriebenen Antrieb des isothermen Kompressors und Speichers durch intermittierende Solarenergie (PV oder Membran Stirlingmotor) sind andere Formen von zeitlich diskontinuierlich anfallender erneuerbarer Energie grundsätzlich geeignet (typisch: Wind, Wasser, Wellen).

Ein Hauptmerkmal des hier vorgestellten Membran-Stirlingmotors (den die Anmelderin als "Pulsator-Maschine" zu vermarkten plant) besteht darin, dass die im Transferfluid installierten Wärmetausch- und Verdränger-Körper, also die Pulsatoren, aus elastischen, verformbaren Membranstrukturen bestehen. Als "Membran" kann im Sinne der hier vorliegenden Patentanmeldung insbesondere eine geeignete ein- oder mehrlagige Folie dienen.

Insofern handelt es sich um eine im Maschinenbau unkonventionelle Struktur, die an eine Naturstruktur angelehnt ist.

## Patentansprüche

1. Membran-Stirlingmaschine, mit einem Arbeitsgas, mit einem heißen Teil und mit einem kalten Teil, wobei sich das Arbeitsgas der Stirlingmaschine sowohl in ihrem heißen Teil als auch in ihrem kalten Teil in Membranhüllen befindet, welche jeweils zwei Enden haben, wobei sie an einem Ende hermetisch geschlossen und am anderen Ende offen sind, wobei sie mit ihren offenen Enden dicht abschließend in den heißen bzw. kalten Raum eines Regeneratorkastens münden,
**dadurch gekennzeichnet, dass**
eine Verdrängungsfunktion einer Wärme-und-Kraft-übertragenden Flüssigkeit durch Schallwellen generiert wird, die durch Piezo-Schwinger oder LautsprecherMembrane, die in die Flüssigkeit eingebettet sind, erzeugt werden.

2. Membran-Stirlingmaschine nach Anspruch 1, ***dadurch gekennzeichnet, dass*** die dünnwandigen, gasgefüllten Membranhüllen der heißen und kalten Seite mit dem Regenerator eine gasdichte Einheit bilden, wobei diese Einheit mit Arbeitsgas gefüllt ist, wobei in den Membranhüllen die Hälfte ihres maximalen Füllvolumens eingelagert wird.

3. Membran-Stirlingmaschine nach Anspruch 1 oder 2, ***dadurch gekennzeichnet, dass*** sich die Membranhüllen-Regeneratoreneinheiten im inneren eines druckfesten, flüssigkeitsdichten Gehäuses befinden, dass auf der einen Seite mit einem heißen Fluid (Erhitzer) und auf der anderen Seite mit einem kalten Fluid gefüllt ist, wobei der Regenaratorkasten die Trennung des heißen Raumes vom kalten Raum bewirkt.

4. Membran-Stirlingmaschine nach einem der vorstehenden Ansprüche, ***dadurch gekennzeichnet, dass*** das druckfeste Gehäuse sowohl auf seiner heißen als auch auf seiner kalten Seite mit Mitteln versehen ist, vorzugsweise Hydraulikzylinder, Faltenbälge, hydraulische Kissen, deren periodische Bewegung über das Wärmeübertragende Fluid das Arbeitsgas aus den Membranhüllen periodisch von heiß nach kalt und umgekehrt verschiebt, wobei jeweils, mit wechselnder Durchflussrichtung, der Regenerator durchströmt wird.

5. Membran-Stirlingmaschine nach Anspruch 4, ***dadurch gekennzeichnet, dass*** die Mittel zur periodischen Verschiebung des Arbeitsgases mechanisch mit einem Excentergetriebe mit einem Phasenwinkel und einem damit gekoppelten Schwungrad so verbunden sind, dass das Arbeitsgas gemäß dem Stirlingszyklus durch zwei isochore und zwei isotherme Prozessschritte mechanische Arbeit nach außen abgibt.

6. Membran-Stirlingmaschine nach einem der vorstehenden Ansprüche, ***dadurch gekennzeichnet, dass*** der Wärmetausch von den die Membranhüllen umfließendem heißen oder kalten Fluid in das Arbeitsgas erfolgt, indem die Membranhüllen pulsieren, dadurch eine periodische Umkehr der Gasströmungsrichtung mit entsprechender Durchmischung des Gases bewirken und außerdem die Dicke der Membrankammer periodisch gegen Null geht, was zu besonders hohen Wärmeübertragungswerten führt.

7. Membran-Stirlingmaschine nach einem der vorstehenden Ansprüche, ***dadurch gekennzeichnet, dass*** die Membrane aus einem bis über 200 °C dauerwärmebeständigen Elastomer, insbesondere Silikon und/oder Polyurethan, besteht und dass als Flüssigkeitsimmersion Wasser bei Temperaturen über 100 °C unter Druck genutzt wird.

8. Membran-Stirlingmaschine nach einem der Ansprüche 1 bis 6, ***dadurch gekennzeichnet, dass*** als Membrane Materialien mit höheren Temperaturfestigkeiten als 200 °C genutzt werden und wärmeübertragende Hochtemperaturflüssigkeiten wie spezielle Silikon-Thermo Öle.

9. Membran-Stirlingmaschine nach einem der vorstehenden Ansprüche, ***dadurch gekennzeichnet, dass*** bei hermetischer Gasdichtigkeit der Membranbeutel-Regenerator als Arbeitsgas Helium oder Wasserstoff eingesetzt sind.

10. Membran-Stirlingmaschine nach Anspruch 5, ***dadurch gekennzeichnet, dass*** mehrere der beschriebenen Membranstirlingmotore in der Weise in Reihe geschaltet sind, dass der rotierende Auskoppelmechanismus gleichmäßig mit Drehmoment beaufschlagt wird und damit die Masse des Schwungrades reduziert werden kann.

11. Membran-Stirlingmaschine nach den Ansprüchen 5 und 10, ***dadurch gekennzeichnet, dass*** die Membran-Stirlingmaschine extern angetrieben ist und als Wärmepumpe/Kältemaschine arbeitet.

12. Membran-Stirlingmaschine nach einem der Ansprüche 10 oder 11, ***dadurch gekennzeichnet, dass*** in dem in Serie geschalteten Aggregat mindestens eine Membranstirling-Einheit durch die anderen angetrieben ist und somit eine Kombimaschine ausgebildet ist.

13. Membran-Stirlingmaschine nach einem der vorstehenden Ansprüche, ***dadurch gekennzeichnet, dass*** die die Membranhüllen durch zylindrische Schläuche gebildet sind, wobei diese bevorzugt faserumwickelt sind, sodass sie im gefüllten Zustand druckstabil sind und sich mit hydrostatischer Kraft kollabieren lassen.

14. Membran-Stirlingmaschine nach Anspruch 1 ***dadurch gekennzeichnet, dass*** die Phasenverschiebung zwischen heißem und kalten Raum stufenlos elektronisch geregelt werden kann.

15. Membran-Stirlingmaschine nach einem der Ansprüche 1 oder 14, ***dadurch gekennzeichnet, dass*** der Netto Energiegewinn des Stirling Zyklus als Druckschwankung auf die Flüssigkeit übertragen wird und durch Piezo-Schwinger oder reversibel arbeitende Lautsprechermembrane in elektrischen Strom gewandelt wird.

16. Membran-Stirlingmaschine nach einem der vorstehenden Ansprüche,
***dadurch gekennzeichnet, dass***
der Membran-Stirlingmotor zur isothermen Kompression und Speicherung von Gasen genutzt wird.

## Claims

1. Membrane Stirling engine having a working gas, a hot part and a cold part, the working gas of the Stirling Engine being located in membrane skins both in the hot part and in the cold part thereof, each of which skins has two ends, with one end hermetically closed and the other end being open, their open ends leading into the hot or cold space, respectively, of a regenerator chamber, with their open ends tightly sealed, **characterized in that**
a displacement function of a heat and force-transmitting liquid is generated by sound waves, which are generated by piezoelectric transducers or loudspeaker membranes, which are embedded in the liquid.

2. Membrane Stirling engine according to Claim 1, ***characterized in that*** the thin-walled, gas-filled membrane skins of the hot and the cold side form a gas-tight unit with the regenerator, this unit being filled with working gas, half of its maximum filling volume being stored in the membrane skins.

3. Membrane Stirling engine according to Claim 1 or 2, ***characterized in that*** the membrane skin-regenerator units are located in the interior of a pressure-resistant, liquid-tight housing, which on one side is filled with a hot fluid (heater) and on the other side with a cold fluid, the regenerator chamber effecting the separation of the hot space from the cold space.

4. Membrane Stirling engine according to one of the above Claims, ***characterized in that*** the pressure-resistant housing is provided with means both on its hot side and on its cold side, preferably with hydraulic cylinders, bellows, hydraulic cushions, the periodic movement of which pushes the working gas out of the membrane skins periodically from hot to cold and vice versa through the heat-transmitting fluid, with a flow through the regenerator, with alternating direction of flow.

5. Membrane Stirling engine according to Claim 4, ***characterized in that*** the means for the periodic displacement of the working gas are mechanically connected to an eccentric gear with a phase angle and a flywheel coupled thereto such that the working gas dispenses mechanical work outward in accordance with the Stirling cycle in two isochoric and two isothermal process steps.

6. Membrane Stirling engine according to one of the above Claims, ***characterized in that*** the heat exchange takes place from the hot or cold fluid flowing around the membrane skins into the working gas, by pulsation of the membrane skins, causing a periodic reversal of the gas flow direction with corresponding thorough mixing of the gas, the thickness of the membrane chamber periodically tending to zero, which leads to particularly high heat transfer values.

7. Membrane Stirling engine according to one of the above Claims, ***characterized in that*** the membrane consists of an elastomer with long-term thermal stability up to more than 200°C, in particular silicone and/or polyurethane, and that water is used as the liquid immersion at temperatures over 100°C under pressure.

8. Membrane Stirling engine according to one of Claims 1 through 6, ***characterized in that*** for the membrane, materials with temperature resistances higher than 200°C are used, and heat-transmitting high-temperature liquids, such as special silicone thermal oils.

9. Membrane Stirling engine according to one of the above Claims, ***characterized in that*** with hermetic gas tightness of the membrane bag regenerator helium or hydrogen are used as the working gas.

10. Membrane Stirling engine according to Claim 5, ***characterized in that*** a plurality of the described Membrane Stirling engines is connected serially such that the rotating uncoupling mechanism is uniformly supplied with torque and thus the mass of the flywheel can be reduced.

11. Membrane Stirling engine according to Claims 5 and 10, ***characterized in that*** the Membrane Stirling engine is driven externally and functions as a heat pump/cooling engine.

12. Membrane Stirling engine according to one of Claims 10 or 11, ***characterized in that*** at least one Membrane Stirling unit in the unit connected in series is driven by the others and thus a Combi engine is formed.

13. Membrane Stirling engine according to one of the above Claims, ***characterized in that*** the membrane skins are formed by cylindrical hoses which are preferably fiber-wrapped so that they are pressure-resistant in the filled state and can be collapsed by hydrostatic power.

14. Membrane Stirling engine according to Claim 1, ***characterized in that***
the phase shift between the hot and the cold space can be regulated electronically in the infinite form.

15. Membrane Stirling engine according to one of Claims 1 or 14, ***characterized in that*** the net energy gain of the Stirling cycle is transmitted as a pressure variation to the liquid and is converted by Piezo transducers or reversibly working loudspeaker membranes into electric power.

16. Membrane Stirling engine according to one of the above Claims,
***characterized in that***
the Membrane Stirling engine is used for isothermal compression and storage of gases.

## Revendications

1. Moteur Stirling à membrane avec un gaz de travail, avec une partie chaude et avec une partie froide, sachant que le gaz de travail du moteur Stirling se trouve tant dans sa partie chaude que dans sa partie froide dans des gaines de membrane, lesquelles possèdent respectivement deux extrémités, sachant qu'elles sont hermétiquement fermées à une extrémité et ouvertes à l'autre extrémité, sachant qu'elles débouchent avec leurs extrémités ouvertes en fermant de façon étanche dans l'espace chaud ou froid d'un caisson de régénérateur,
**caractérisé en ce qu'**
une fonction de refoulement d'un liquide caloporteur et transmettant la force est générée par des ondes acoustiques, qui sont produites par des oscillateurs piézo-électriques ou des membranes de haut-parleur, qui sont incorporés dans le liquide.

2. Moteur Stirling à membrane selon la revendication 1, **caractérisé en ce que** les gaines de membrane à paroi mince, remplies de gaz du côté chaud et froid, forment, avec le régénérateur, une unité étanche au gaz, sachant que l'unité est remplie de gaz de travail, sachant que dans les gaines de membrane, la moitié de son volume de remplissage maximal est emmagasinée.

3. Moteur Stirling à membrane selon la revendication 1 ou 2, **caractérisé en ce que** les unités de régénérateur à gaines de membrane se trouvent à l'intérieur d'une enceinte résistante à la pression, étanche aux liquides, qui est remplie d'un côté d'un fluide chaud (réchauffeur) et de l'autre côté d'un fluide froid, sachant que le caisson de régénérateur cause la séparation de l'espace chaud de l'espace froid.

4. Moteur Stirling à membrane selon l'une quelconque des revendications précédentes, **caractérisé en ce que** l'enceinte résistante à la pression est dotée tant du côté chaud que du côté froid, de moyens, de préférence de vérins hydrauliques, de soufflets, de coussins hydrauliques, dont le mouvement périodique déplace périodiquement depuis les gaines de membrane du chaud vers le froid et vice versa le gaz de travail par le biais du fluide caloporteur, sachant que le régénérateur est respectivement traversé avec un sens de débit variable.

5. Moteur Stirling à membrane selon la revendication 4, **caractérisé en ce que** les moyens pour le déplacement périodique du gaz de travail sont reliés mécaniquement à un mécanisme excentrique avec un angle de phase et un volant d'inertie couplé à celui-ci de telle manière que le gaz de travail délivre vers l'extérieur un travail mécanique selon le cycle de Stirling par deux étapes de processus isochores et deux étapes de processus isothermes.

6. Moteur Stirling à membrane selon l'une quelconque des revendications précédentes, **caractérisé en ce que** l'échange thermique a lieu dans le gaz de travail par le fluide chaud ou froid s'écoulant autour des gaines de membrane, en pulsant les gaines de membrane, entraînant de ce fait une inversion périodique de la direction d'écoulement du gaz avec un brassage correspondant du gaz et l'épaisseur de la chambre de membrane tendant par ailleurs périodiquement vers zéro, ce qui conduit à des valeurs de transmission de chaleur particulièrement élevées.

7. Moteur Stirling à membrane selon l'une quelconque des revendications précédentes, **caractérisé en ce que** la membrane est composée d'un élastomère présentant une résistance continue à la chaleur jusqu'à plus de 200 °C, en particulier de silicone et/ou de polyuréthane, et **en ce que** de l'eau à des températures de plus de 100 °C est utilisée sous pression en tant qu'immersion de liquide.

8. Moteur Stirling à membrane selon l'une quelconque des revendications 1 à 6, **caractérisé en ce que** des matériaux avec des résistances à des températures plus élevées que 200 °C sont utilisés comme membrane et des liquides à hautes températures caloporteurs comme les huiles spéciales thermiques au silicone.

9. Moteur Stirling à membrane selon l'une quelconque des revendications précédentes, **caractérisé en ce que** de l'hélium ou de l'hydrogène sont utilisés comme gaz de travail pour une étanchéité hermétique aux gaz des gaines de membrane de régénérateur.

10. Moteur Stirling à membrane selon la revendication 5, **caractérisé en ce que** plusieurs des moteurs Stirling à membrane décrits sont montés en série de manière que le mécanisme de découplage rotatif est régulièrement sollicité par un couple et que de ce fait la masse du volant d'inertie peut être réduite.

11. Moteur Stirling à membrane selon les revendications 5 et 10, **caractérisé en ce que** le moteur Stirling à membrane est entraîné extérieurement et fonctionne comme une pompe à chaleur/ machine frigorifique.

12. Moteur Stirling à membrane selon l'une quelconque des revendications 10 ou 11, **caractérisé en ce que** l'ensemble monté en série au moins une unité Stirling à membrane est entraînée par l'autre et que de ce fait une machine combinée est constituée.

13. Moteur Stirling à membrane selon l'une quelconque des revendications précédentes, **caractérisé en ce que** les gaines de membrane sont formées par des flexibles cylindriques, sachant que ceux-ci sont de préférence des enroulements de fibres de telle sorte qu'ils sont stables à la pression à l'état rempli et peuvent être aplatis avec une force hydrostatique.

14. Moteur Stirling à membrane selon la revendication 1, **caractérisé en ce que** le déphasage entre l'espace chaud et froid peut être réglé en continu de manière électronique.

15. Moteur Stirling à membrane selon l'une quelconque des revendications 1 ou 14, **caractérisé en ce que** le gain d'énergie net du cycle Stirling est transmis au liquide en tant que fluctuation de pression et est converti en courant électrique par oscillateur piézo-électrique ou des membranes de haut-parleur fonctionnant de façon réversible.

16. Moteur Stirling à membrane selon l'une quelconque des revendications précédentes, **caractérisé en ce que** le moteur Stirling à membrane est utilisé pour la compression et le stockage isotherme de gaz.
